# FASCICULE DE BREVET EUROPEEN

(11) **EP 1 810 728 B1**
(45) Date de publication et mention de la délivrance du brevet: **10.03.2010**
(21) Numéro de dépôt: 07001147.3
(22) Date de dépôt: 19.01.2007
(51) Int. Cl.: A63C 9/088

(54) **Fixation de sécurité d'une chaussure sur un ski**
Skibindung für einen Schuh auf einem Ski
Safety binding for a boot on a ski

(30) Priorité: 20.01.2006 FR 0600522
(43) Date de publication de la demande: 25.07.2007
(73) Titulaire: SALOMON S.A.S., 74370 Metz-Tessy (FR)
(72) Inventeur: Damiani, Laurent, 74370 Villaz (FR); Merino, Jean-François, 74330 Epagny (FR); Miette, Philippe, 74940 Annecy Le Vieux (FR); Desarmaux, Pierre, 74570 Evires (FR)

(56) Documents cités:
- FR-A- 2 853 254
- US-A- 4 121 854
- US-A- 4 319 767
- US-B1- 6 659 494

## Description

La présente invention concerne un dispositif de fixation d'une chaussure sur un ski comportant un élément de retenue avant déclenchable et un élément de retenue arrière déclenchable, et comportant en outre des moyens d'ouverture supplémentaires de la fixation commandée électroniquement.

Le document EP 968742 décrit un tel dispositif. Dans ce document, le dispositif comprend un élément de retenue avant déclenchable, un élément de retenue arrière déclenchable et des moyens d'ouverture supplémentaires. Les éléments de retenue avant et arrière sont des éléments de fixation mécanique classique, butée avant et talonnière arrière, qui libèrent la chaussure lorsque celle-ci est soumise à des contraintes supérieures à un seuil donné. Le seuil de contrainte correspond à la valeur de précontrainte auxquels sont soumis des ressorts placés dans la butée et la talonnière.

Les moyens d'ouverture supplémentaires sont constitués par un loquet commandé électroniquement qui libère la chaussure en permettant la libre rotation de la butée avant. Le loquet mécanique est commandé par un électroaimant. Dans un tel système, si l'énergie électrique alimentant le circuit électronique de commande vient à faire défaut, ou si le circuit électronique est défaillant, on court le risque de déclenchement intempestif. D'autre part, lors des procédures de test du fonctionnement des déclenchements mécaniques du dispositif de fixation, c'est-à-dire de la talonnière et de la butée, en vue de la vérification de conformité aux normes ou lors du stockage de longue durée, il n'est pas possible de mettre hors circuit le dispositif de déclenchement supplémentaire, ce qui peut venir perturber la vérification de la conformité aux normes.

Le document US 6,659,494 décrit un dispositif commandable par l'intermédiaire d'un bouton poussoir. Afin d'éviter les commandes intempestives de déclenchement un dispositif de blocage mécanique est intégré au niveau de la poignée du bâton. Un tel dispositif ne garanti pas le déclenchement intempestif du à un mauvais fonctionnement du système électronique.

L'invention a pour objet de fournir un dispositif de fixation d'une chaussure sur un ski comportant un élément de retenue avant déclenchable et un élément de retenue arrière déclenchable, et comportant en outre des moyens d'ouverture supplémentaires de la fixation commandée électroniquement, dont le fonctionnement est plus sur et qui résoud les problèmes posés par l'art antérieur. Notamment, l'invention a pour objet de fournir un ensemble de fixation d'une chaussure sur un ski qui comprend un déclenchement commandable électroniquement pouvant être déconnecté.

L'objet de l'invention est atteint par la fourniture d'un ensemble de fixation d'une chaussure sur un ski comportant un élément de retenue avant déclenchable lorsque les efforts auxquels est soumis ledit élément de retenue avant sont supérieurs à la valeur de précontrainte d'un premier ressort, un élément de retenue arrière déclenchable lorsque les efforts auxquels est soumis ledit élément de retenue arrière sont supérieurs à la valeur de précontrainte d'un premier ressort, et un dispositif de déclenchement supplémentaire commandable électroniquement caractérisé en ce que ledit dispositif de déclenchement supplémentaire comprend un moyen de verrouillage commandable mécaniquement.

Avantageusement, le dispositif de déclenchement supplémentaire bien que commandable électroniquement peut être déconnecté mécaniquement de façon à permettre la vérification du fonctionnement des autres éléments de retenue, en l'occurrence de l'élément de retenue avant et de l'élément de retenue arrière.

De préférence, le moyen de déclenchement supplémentaire consiste en la mise en mouvement de l'un au moins desdits éléments de retenue avant et arrière et avantageusement le moyen de verrouillage est non seulement commandable mécaniquement mais il agit également de manière mécanique. C'est-à-dire qu'il comprend une pièce mécanique qui viendra obstruer cette mise en mouvement.

L'objet de l'invention est atteint par la fourniture d'un ensemble de fixation d'une chaussure sur un ski comportant un élément de retenue avant, un élément de retenue arrière et un dispositif de déclenchement supplémentaire commandable électroniquement; ledit élément de retenue avant étant déclenchable lorsque les efforts auxquels il est soumis sont supérieurs à la valeur de précontrainte d'un premier ressort, ledit élément de retenue arrière étant déclenchable lorsque les efforts auxquels il est soumis sont supérieurs à la valeur de précontrainte d'un deuxième ressort, au moins l'un ou l'autre desdits éléments de retenue avant et arrière étant monté sur une glissière, ledit dispositif de déclenchement supplémentaire comprend une tringle fixée sur ledit moins l'un ou l'autre desdits éléments de retenue avant et arrière étant monté sur une glissière; ledit ensemble de fixation étant caractérisé en ce que ledit dispositif de déclenchement supplémentaire comprend un moyen de verrouillage commandable mécaniquement et agissant sur ladite tringle.

Dans un mode de réalisation préféré, ledit élément de retenue arrière, ou ledit élément de retenue avant, est monté sur une glissière; ledit dispositif de déclenchement supplémentaire comprend une tringle fixée sur ledit élément de retenue arrière, ou ledit élément de retenue avant et susceptible de se déplacer longitudinalement entre une position dite « ouverte » et une position dite fermée » en réponse à l'actionnement dudit dispositif de déclenchement supplémentaire.

Dans un mode de réalisation préféré, ledit moyen de verrouillage comprend un tiroir capable de prendre une première position, dite position libre dans laquelle ledit tiroir n'obstrue pas la translation de ladite tringle et une deuxième position, dite position bloquée, dans laquelle ledit tiroir empêche la translation de ladite tringle.

L'invention sera mieux comprise à la lecture de la description qui suit à laquelle est annexé le dessin dans lequel:
La figure 1 est une vue en perspective d'un mode de réalisation de l'invention.
La figure 2 est une vue en perspective partiellement coupée du dispositif de déclenchement supplémentaire, lorsqu'il est en position "fermée" et que le tiroir du moyen de verrouillage est en position "libre".
La figure 3 est une vue similaire à la figure 2, lorsque le dispositif de déclenchement supplémentaire est en position "ouverte" et que le tiroir du moyen de verrouillage est en position "libre".
La figure 4 est une vue similaire à la figure 2, lorsque le dispositif de déclenchement supplémentaire est en position "fermée" et que le tiroir du moyen de verrouillage est en position "bloquée".
La figure 5 est une vue en coupe transversale selon V-V du dispositif de déclenchement supplémentaire, lorsqu'il est en position "fermée" et que le tiroir du moyen de verrouillage est en position "libre".
La figure 6 est une vue similaire à la figure 5, lorsque le dispositif de déclenchement supplémentaire est en position "fermée" et que le tiroir du moyen de verrouillage est en position "bloquée".
La figure 7 est une vue en coupe longitudinale selon VII-VII du dispositif de déclenchement supplémentaire.

La figure 1 décrit un engin de glisse comprenant un ski 1, partiellement dessiné, un élément de retenue avant 2, un élément de retenue arrière 3 et un dispositif de déclenchement supplémentaire 4.

L'élément de retenue avant 2 est constitué par une butée avant classique à déclenchement mécanique, c'est-à-dire que l'élément de retenue avant 2 se déclenche lorsque les efforts auxquels il est soumis sont supérieurs à la valeur de précontrainte d'un premier ressort qui est placé dans l'élément de retenue avant 2.

L'élément de retenue arrière 3 est constitué par une talonnière arrière classique à déclenchement mécanique, c'est-à-dire que l'élément de retenue arrière 3 se déclenche lorsque les efforts auxquels il est soumis sont supérieurs à la valeur de précontrainte d'un deuxième ressort qui y est placé.

L'élément de retenue avant 2, respectivement l'élément de retenue arrière 3, est fixé sur un élément d'interface avant 5, respectivement un élément d'interface arrière 6, lequel est fixé sur le ski 1. Ces éléments d'interface peuvent être supprimés.

Dans la configuration classique décrite ici, lorsque la jambe du skieur est soumise à des efforts orientés dans le plan horizontal du ski, y compris des efforts de torsion autour d'un axe vertical, c'est l'élément de retenue avant 2 qui déclenche et libère la chaussure. Lorsque la jambe du skieur est soumise à des efforts orientés dans un plan vertical, c'est l'élément de retenue arrière qui déclenche.

Bien entendu, cette configuration n'est pas limitative et toute configuration d'élément de retenue à déclenchement mécanique est envisageable.

L'élément de retenue arrière 3 comprend une glissière 7 dans laquelle le corps de l'élément de retenue arrière 3 peut coulisser.

Le dispositif de déclenchement supplémentaire 4 comprend un boîtier actionneur 8, un boîtier de commande 9 et un capteur avant 11, respectivement arrière 12, placés dans l'élément d'interface avant 5, respectivement l'élément d'interface arrière 6.

Le boîtier de commande 9 comprend un circuit électronique et un dispositif d'interface homme/machine incluant un afficheur.

Le boîtier actionneur 8 est relié au corps de l'élément de retenue arrière par une tringle 10 susceptible de se déplacer longitudinalement en entraînant le corps de l'élément de retenue arrière 3, lequel coulisse dans la glissière 7.

Lorsque les capteurs avant 11 ou arrière 12 mesurent un effort dépassant un certain seuil, le circuit électronique du boîtier de commande génère un ordre d'actionnement de la tringle 10, laquelle éloigne le corps de l'élément de retenue arrière de l'élément de retenue avant 5, ce qui libère la chaussure.

Les figures 2 et 3 décrivent le boîtier d'actionnement du dispositif d'actionnement en position "fermée" puis en position "ouverte", alors que le moyen de verrouillage est en position "libre".

Celui-ci comprend un bloc 13 recevant les différentes pièces constituant le boîtier actionneur 8. Le bloc 13 comprend un logement longitudinal dans lequel la tringle 10 peut pénétrer. A la fin de ce logement se trouve le puits recevant un déclencheur 14.

Le déclencheur 14 est un déclencheur rotatif. Sa partie supérieure comprend une encoche 15 et sa partie inférieure comprend une première roue dentée 16.

Le moyen d'actionnement du dispositif de déclenchement supplémentaire est constitué par un moteur électrique 17 rotatif, dont l'arbre de sortie porte une deuxième roue dentée 18. L'alimentation du moteur se fait grâce à une pile électrique 19.

Un pion cylindrique 21 est fixé à l'extrémité de la tringle 10. Ce pion 21 est reçu dans l'encoche 15 du déclencheur 14.

La tringle 10 coulisse dans le logement associé d'un tirant 23 qui peut être actionné de l'extérieur du boîtier par une manette 29. Ce tiroir 23 constitue un moyen de verrouillage ainsi qu'on le verra plus loin

Le dispositif de déclenchement supplémentaire est représenté à la figure 2 en position "fermée". Dans cette position le déclencheur 14 a une position angulaire telle que le pion 21 ne peut s'échapper de l'encoche 15. Lorsqu'on se trouve dans cette disposition, la fixation de la chaussure sur le ski se comporte comme dans le cas d'une fixation classique. C'est-à-dire que la chaussure sera libérée lorsque les contraintes auxquelles elle sera soumise dépasseront les valeurs de précontrainte du ressort de l'élément de retenue 3.

Les capteurs avant 11, capteurs arrière 12 et le boîtier actionneur 8 sont reliés au boîtier de commande 9. A tout moment, les capteurs avant 11 et arrière 12 transmettent au boîtier de commande les contraintes auxquelles ils sont soumis. Le boîtier de commande 9 traite cette information et décide s'il y a lieu de relâcher la chaussure en ouvrant le dispositif de déclenchement supplémentaire 4.

Dès que le boîtier de commande a décidé que la situation nécessite la libération de la chaussure, un ordre est passé au moteur, lequel se met en rotation. La rotation de la deuxième roue dentée 18 entraîne la rotation de la première roue dentée avec laquelle elle est en prise. Le déclencheur 14 tourne d'un quart de tour et se retrouve dans la position décrite à la figure 3, c'est-à-dire de telle façon que l'encoche soit ouverte en direction de l'élément de retenue arrière 3. Dans cette position, le pion 21 n'est plus retenu et peut sortir de l'encoche 15. L'élément de retenue arrière 3 est par conséquent libre de coulisser vers l'arrière, ce qui libère la chaussure.

Pour pouvoir rechausser, l'utilisateur doit réarmer le dispositif de déclenchement supplémentaire. Pour ce faire, il fait coulisser l'élément de retenue arrière 3 en direction de l'élément de retenue avant 2. La tringle 10, solidaire de l'élément de retenue arrière 3, est également translatée dans cette même direction jusqu'à ce que le pion 21 vienne se loger dans l'encoche 15. Au moment où le pion 21 est dans l'encoche 15, la tringle actionne un contacteur 22 qui se trouve placé latéralement. Le contacteur 22 est à l'origine d'une nouvelle commande de mise en rotation du moteur électrique d'un quart de tour de telle façon que le déclencheur reprenne la position décrite à la figure 2, c'est-à-dire la position "fermée".

Tous ces mouvements de la tringle 10 sont possibles dans la mesure où le moyen de verrouillage mécanique est en position "libre". La position "libre" du moyen de verrouillage est représentée à la figure 5. Dans cette position, le tiroir 23 du moyen de verrouillage, laisse libre le coulissement de la tringle 10.

Dans le cas où, l'utilisateur désire mettre hors circuit le dispositif de déclenchement supplémentaire, il doit manoeuvrer la manette 29 du moyen de verrouillage. Ce faisant, il déplace transversalement le tiroir 23. En se déplaçant, le tiroir 23 amène l'une de ses portions, appelée butée 25 au contact du décrochement 24 lequel fait sailli depuis la surface inférieure de la tringle 10. Cette configuration est visible à la figure 6 ainsi que sur la coupe à la figure 7.

En même temps qu'il obstrue le mouvement de la tringle 10, le tiroir 23 actionne un commutateur 27 de mise hors-tension du moteur électrique 17 et du système de déclenchement supplémentaire. Le tiroir 23 dispose à sa portion inférieure une fourchette qui encadre la commande 28 du commutateur 27 et qui la manipule lors des mouvements transversaux du tiroir 23.

L'invention ne se limite pas au seul mode de réalisation décrit ci-dessus à titre d'exemple. On pourra par exemple envisager que le dispositif de déclenchement supplémentaire n'agira non plus en translatant l'élément de retenue arrière, mais en le faisant pivoter; ou bien en translatant, ou en le faisant pivoter, l'élément de retenue avant; ou encore en agissant sur l'élément de retenue avant et sur l'élément de retenue arrière. D'autres moyens de verrouillage mécanique peuvent également être prévus.

### NOMENCLATURE

- 1-: ski
- 2-: élément de retenue avant
- 3-: élément de retenue arrière
- 4-: dispositif de déclenchement supplémentaire
- 5-: élément d'interface avant
- 6-: élément d'interface arrière
- 7-: glissière
- 8-: boîtier actionneur
- 9-: boîtier de commande
- 10-: tringle
- 11-: capteur avant
- 12-: capteur arrière
- 13-: bloc
- 14-: déclencheur
- 15-: encoche
- 16-: première roue dentée
- 17-: moteur électrique
- 18-: deuxième roue dentée
- 19-: pile électrique
- 21-: pion
- 22-: contacteur
- 23-: tiroir
- 24-: décrochement
- 25-: butée
- 26-: fente
- 27-: commutateur
- 28-: commande
- 29-: manette

## Revendications

1. Ensemble de fixation d'une chaussure sur un ski comportant un élément de retenue avant (2) déclenchable lorsque les efforts auxquels est soumis ledit élément de retenue avant (2) sont supérieurs à la valeur de précontrainte d'un premier ressort, un élément de retenue arrière (3) déclenchable lorsque les efforts auxquels est soumis ledit élément de retenue arrière (3) sont supérieurs à la valeur de précontrainte d'un deuxième ressort, et un dispositif de déclenchement supplémentaire (4) commandable électroniquement, lequel consiste en la mise en mouvement d'au moins l'un desdits éléments de retenue avant (2) et arrière (3), **caractérisé en ce que** ledit dispositif de déclenchement supplémentaire (4) comprend un moyen de verrouillage commandable mécaniquement, et **en ce que** ledit moyen, de verrouillage comprend une pièce mécanique (23) qui viendra obstruer la mise en mouvement d'au moins l'un desdits éléments de retenue avant (2) et arrière (3),

2. Ensemble de fixation d'une chaussure sur un ski selon la revendication 1, **caractérisé en ce que** ledit élément de retenue arrière (3), respectivement ledit élément de retenue avant (2), est monté sur une glissière (7) et **en ce que** ledit dispositif de déclenchement supplémentaire (4) comprend une tringle (10) fixée sur ledit éléments de retenue arrière (3), respectivement ledit élément de retenue avant (2) et susceptible de se déplacer longitudinalement entre une position dite "ouverte" et une position dite "fermée" en réponse à l'actionnement dudit dispositif de déclenchement supplémentaire (4).

3. Ensemble de fixation d'une chaussure sur un ski selon l'une des revendications 1 ou 2, **caractérisé en ce que** ledit moyen de verrouillage comprend un tiroir (23) capable de prendre une première position, dite position libre dans laquelle ledit tiroir (23) n'obstrue pas la translation de ladite tringle (10) et une deuxième position, dite position bloquée, dans laquelle ledit tiroir (23) empêche la translation de ladite tringle (10).

4. Ensemble de fixation d'une chaussure sur un ski selon la revendication 3, **caractérisé en ce que** ladite tringle (10) comprend un décrochement (24) qui visent en butée contre ledit tiroir (23) lorsque celui-ci est en position bloquée.

5. Ensemble de fixation d'une chaussure sur un ski selon l'une des revendications 1 à 3, **caractérisé en ce que** le moyen de verrouillage comprend un commutateur électrique (27) permettant la mise hors tension dudit dispositif de déclenchement supplémentaire (4).

6. Ensemble de fixation d'une chaussure sur un ski selon la revendication 2, **caractérisé en ce que** ledit dispositif de déclenchement supplémentaire (4) comprend un déclencheur (14) et **en ce que** ladite tringle (10) comprend un pion (21) susceptible d'être retenu dans le déclencheur (14).

7. Ensemble de fixation d'une chaussure sur un ski selon l'une des revendications 1 à 6, **caractérisé en ce que** le dispositif de déclenchement supplémentaire comprend des moyens de réarmement automatique du déclencheur (14).

8. Ensemble de fixation d'une chaussure sur un ski selon la revendication 7, **caractérisé en ce que** lesdits moyens de réarmement automatique du déclencheur comprennent un contacteur (22) actionné par ladite tringle (10) lorsque celle-ci est en position fermée.

9. Ensemble de fixation d'une chaussure sur un ski selon l'une des revendications 1 à 8, **caractérisé en ce que** le tiroir (23) comporte une manette (29) actionnable de l'extérieur du boîtier.

## Claims

1. Assembly for binding a boot to a ski comprising a front retaining element (2) that is releasable when the forces to which said front retaining element (2) is subjected are greater than the pretensioning value of a first spring, a rear retaining element (3) that is releasable when the forces to which said rear retaining element (3) is subjected are greater than the pretensioning value of a second spring, and an additional release device (4) that is electronically controllable, said release device being adapted to actuate at least one of said front (2) and rear (3) retaining elements, **characterized in that** said additional release device (4) comprises a mechanically controllable locking means, and **in that** said locking means comprises a mechanical part (23) adapted to block the actuation of at least one of said front (2) and rear (3) retaining elements.

2. Assembly for binding a boot to a ski according to claim 1, **characterized in that** said rear (3) or front (2) retaining element is mounted on a slideway (7), and **in that** said additional release device (4) comprises a bar (10) fastened to said rear (3) or front (2) retaining elements, said bar being longitudinally movable between an "open" position and a "closed" position in reaction to the actuation of said additional release device (4).

3. Assembly for binding a boot to a ski according to one of claims 1 or 2, **characterized in that** said locking means comprises a drawrail (23) capable of taking a first position, so-called "free" position, in which said drawrail (23) does not block the translational movement of said bar (10), and a second position, so-called "blocked" position, in which said drawrail (23) prevents said bar (10) from moving in translation.

4. Assembly for binding a boot to a ski according to claim 3, **characterized in that** said bar (10) comprises a projection 24 abutting against said drawrail (23) when said drawrail is in the blocked position.

5. Assembly for binding a boot to a ski according to one of claims 1 to 3, **characterized in that** the locking means comprises an electric switch (27), which is adapted to switch off said additional release device (4).

6. Assembly for binding a boot to a ski according to claim 2, **characterized in that** said additional release device (4) comprises a tripper (14), and **in that** said bar (10) comprises a pin (21) adapted to be retained in the tripper (14).

7. Assembly for binding a boot to a ski according to one of claims 1 to 6, **characterized in that** the additional release device comprises means to automatically reset the tripper (14).

8. Assembly for binding a boot to a ski according to claim 7, **characterized in that** said means to automatically reset the tripper comprise a contactor (22) actuated by said bar (10) when said bar is in the closed position.

9. Assembly for binding a boot to a ski according to one of claims 1 to 8, **characterized in that** the drawrail (23) comprises a handle (29) that is adapted to be actuated from outside the box.

## Patentansprüche

1. Befestigungsgesamtheit eines Schuhs auf einem Ski umfassend ein vorderes Haltelement (2), welches auslösbar ist, wenn die Kräfte, welchen dieses vordere Haltelement (2) ausgesetzt ist, größer als der Wert einer Vorspannung einer ersten Feder sind, wobei ein hinteres Halteelement (3) auslösbar ist, wenn die Kräfte, welchen das hintere Halteelement (3) ausgesetzt ist, größer als der Vorspannungswert einer zweiten Feder sind, und eine zusätzliche Auslösevorrichtung (4), welche elektronisch steuerbar ist, die aus dem Inbewegungsetzen von zumindest einem der vorderen Halteelemente (2) und hinteren Halteelement (3) besteht, **dadurch gekennzeichnet, dass** die zusätzliche Auslösevorrichtung (4) ein mechanisch steuerbares Verriegelungsmittel umfasst und dass das Verriegelungsmittel ein mechanisches Teil (23) umfasst, welches das Inbewegungsetzen zumindest eines der vorderen (2) und hinteren (3) Halteelemente blockiert.

2. Befestigungsgesamtheit eines Schuhs auf einem Ski nach Anspruch 1, **dadurch gekennzeichnet, dass** das hintere Halteelement (3), bzw. das vordere Halteelement (2), auf einer Gleitschiene (7) montiert ist und dass die zusätzliche Auslösevorrichtung (4) eine Leiste (10) umfasst, welche auf dem hinteren Halteelement (3) bzw. dem vorderen Halteelement (2) befestigt ist und geeignet ist, um sich in Längsrichtung zwischen einer "offenen" Stellung und einer "geschlossenen" Stellung als Reaktion auf das Betätigen der zusätzlichen Auslösevorrichtung (4) bewegt.

3. Befestigungsgesamtheit eines Schuhs auf einem Ski nach einem der Ansprüche 1 oder 2, **dadurch gekennzeichnet, dass** das Verriegelungsmittel einen Einschub (29) umfasst, der geeignet ist, um eine erste Stellung einzunehmen, welche freie Stellung genannt wird und in welcher der Einschub (23) nicht die Verschiebung der Leiste (10) blockiert und eine zweite Stellung, welche blockierte Stellung genannt wird, in welcher der Einschub (23) die Verschiebung der Leiste (10) blockiert.

4. Befestigungsgesamtheit eines Schuhs auf einem Ski nach Anspruch 3, **dadurch gekennzeichnet, dass** die Leiste (10) eine Abweichung (24) aufweist, welche mit dem Einschub (23) in Anschlag kommt, wenn dieser in blockierter Stellung ist.

5. Befestigungsgesamtheit eines Schuhs auf einem Ski nach einem der Ansprüche 1 bis 3, **dadurch gekennzeichnet, dass** das Verriegelungsmittel einen elektrischen Umschalter (27) umfasst, welcher das Ausschalten der zusätzlichen Auslösevorrichtung (4) ermöglicht.

6. Befestigungsgesamtheit eines Schuhs auf einem Ski nach Anspruch 2, **dadurch gekennzeichnet, dass** die zusätzliche Auslösevorrichtung (4) einen Auslöser (14) umfasst und **dadurch**, dass die Leiste (10) einen Stein (21) umfasst, welcher geeignet ist, um in dem Auslöser (14) gehalten zu werden.

7. Befestigungsgesamtheit eines Schuhs auf einem Ski nach einem der Ansprüche 1 bis 6, **dadurch gekennzeichnet, dass** die zusätzliche Auslösevornchtung Mittel zum automatischen Wiederaufladen des Auslösers (14) umfasst.

8. Befestigungsgesamtheit eines Schuhs auf einem Ski nach Anspruch 7, **dadurch gekennzeichnet, dass** die automatischen Wiederaufladungsmittel des Auslösers einen Kontaktierer (22) umfassen, welcher durch die Leiste (10) bedient wird, wenn diese in geschlossener Stellung ist.

9. Befestigungsgesamtheit eines Schuhs auf einem Ski nach einem der Ansprüche 1 bis 8, **dadurch gekennzeichnet, dass** der Einschub (23) einen Schaltgriff (29) umfasst, welcher von außerhalb des Kästchens betätigbar ist.
